# FASCICULE DE BREVET EUROPEEN

(11) **EP 1 916 675 B1**
(45) Date de publication et mention de la délivrance du brevet: **09.11.2016**
(21) Numéro de dépôt: 07354055.1
(22) Date de dépôt: 05.10.2007
(51) Int. Cl.: H01F 17/00

(54) **Bobinage comportant plusieurs branches de bobinage et micro-inductance comportant l'un des bobinages**
Wicklung, die mehrere Wicklungszweige umfasst und Drosselspule, die eine dieser Wicklungen enthält
Coil comprising several coil branches and micro-inductance comprising one of these coils

(30) Priorité: 23.10.2006 FR 0609274
(43) Date de publication de la demande: 30.04.2008
(73) Titulaire: Commissariat à l'Énergie Atomique et aux Énergies Alternatives, 75015 Paris (FR)
(72) Inventeur: Orlando, Bastien, 13170 Les Pennes Mirabeau (FR); Viala, Bernard, 38360 Sassenage (FR)
(74) Mandataire: Hecké, Gérard

(56) Documents cités:
- DE-A1- 10 104 648
- JP-A- 5 198 440
- WETH AXEL VON DER: "NUMERICAL INDUCTOR OPTIMIZATION" TRANSACTIONS OF THE MAGNETICS SOCIETY OF JAPAN, MAGNETICS SOCIETY OF JAPAN, TOKYO, JP, vol. 2, 1 décembre 2002 (2002-12-01), pages 361-366, XP008076549 ISSN: 1346-7948

## Description

### Domaine technique de l'invention

L'invention est relative à un bobinage comportant une pluralité de spires disjointes constituant une pluralité de branches de bobinage sensiblement parallèles, chaque spire comportant une section plane inférieure rectangulaire dans un plan inférieur, une section plane supérieure rectangulaire dans un plan supérieur et deux sections montantes, les sections montantes de deux branches adjacentes disposées entre les deux branches adjacentes étant disposées en alternance dans un plan unique.

### État de la technique

L'invention s'inscrit dans la thématique des micro-inductances intégrées pour des applications en électronique de puissance. Elle peut, d'une manière plus générale, s'appliquer à tous les systèmes inductifs intégrés ou non (inductances, transformateurs, têtes d'enregistrement magnétique, actionneurs, capteurs, etc...) nécessitant une haute densité de puissance électrique.

Il existe depuis de nombreuses années des micro-inductances de divers types. Cependant, les composants discrets restent très majoritairement utilisés dans des applications utilisant de fortes densités de puissance car seuls ces derniers permettent d'utiliser des fils de bobinage très épais permettant d'atteindre de très faibles niveaux de résistance électrique. La plupart des micro-inductances utilisées sur le marché sont des composants discrets fabriqués par des procédés micromécaniques de micro usinage, collage, micro-enroulement, etc... Ces procédés sont lourds à mettre en oeuvre, à traitement individuel, peu flexibles en termes de conception et limitent grandement la miniaturisation des circuits de puissance. En particulier, l'épaisseur des micro-inductances discrètes (typiquement supérieur à 0.5 mm) ne permet pas une mise en boîtier appropriée aux circuits d'alimentation utilisés actuellement pour la téléphonie mobile, par exemple.

Les techniques de fabrications utilisées en microélectronique permettent une flexibilité bien plus grande au niveau de la mise en oeuvre de conceptions différentes, assurent un traitement collectif et sont compatibles avec l'idée de miniaturisation car l'épaisseur (substrat compris) peut facilement être inférieure à 300 µm. Cependant, elles sont mal adaptées au dépôt de fortes épaisseurs (supérieures à 10µm) de matériaux conducteurs, magnétiques ou diélectriques et à leur gravure après photolithographie.

Pour les composants intégrés, on se heurte à des contraintes de réalisation technologique. En effet, des dépôts de couches conductrices ayant une épaisseur supérieure à 100 micromètres ne sont pour l'instant pas envisageable dans un procédé industriel standard.

Des micro-inductances de type solénoïde torique présentent un bon compromis entre pertes et niveau d'inductance car elles s'approchent du cas idéal du solénoïde infini.

L'article « Numerical Inductor Optimization de A. von der Weth et al. (Trans. Magn. Soc. Japan, Vol.2, No.5, pp.361-366, 2002) décrit une micro-inductance avec un circuit magnétique ouvert composé d'une pluralité de noyaux parallélépipédiques. Une pluralité de spires disjointes constitue un bobinage autour des branches du noyau magnétique. Chaque spire comporte une section plane inférieure dans un plan inférieur, une section plane supérieure dans un plan supérieur et deux sections planes montantes.

Les sections montantes de deux branches adjacentes disposées entre les deux branches adjacentes sont disposées en alternance dans un plan unique, ce qui permet d'obtenir un faible espacement entre deux branches adjacentes. La compacité du dispositif peut ainsi être augmentée. Pour ces dispositifs, on cherche à augmenter le niveau d'inductance et à minimiser les pertes.

### Objet de l'invention

L'objet de l'invention consiste à améliorer les performances d'une micro-inductance, tout en augmentant la compacité de la micro-inductance.

Selon l'invention, ce but est atteint par un bobinage selon les revendications annexées et plus particulièrement par le fait que les sections supérieure et inférieure correspondant à une même spire étant alignées l'une par rapport à l'autre et ayant une largeur supérieure à la largeur des sections montantes correspondantes disposées entre deux branches de bobinage adjacentes, les spires remplissent la quasi-totalité de la surface enveloppe du bobinage, un écart d'isolement minimum séparant les spires adjacentes.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- les figures 1 à 3 représentent un mode de réalisation particulier de l'invention, respectivement en vue de perspective, en vue de dessus et en coupe vue de dessous selon le plan défini par les deux axes A-A et B-B de la figure 2,
- la figure 4 représente, en vue de perspective, un autre mode de réalisation particulier de l'invention.

### Description d'un mode préférentiel de l'invention

Les différents types de bobinage décrits ci-dessous peuvent être réalisés sans nécessairement utiliser un noyau magnétique. De préférence, cependant, le bobinage enveloppe un noyau magnétique.

Le bobinage représentée aux figures 1 à 3 comporte une pluralité de spires 1 espacées les unes des autres par un écart 2 d'isolement minimum séparant les spires 1 adjacentes. L'écart 2 d'isolement est fixé par les contraintes de réalisation technologique et le comportement électromagnétique souhaité. Les spires 1 constituent un bobinage autour d'un noyau magnétique 3 comportant quatre branches parallèles 11 (11 a, 11 b, 11 c, 11 d). On pourrait également envisager le même bobinage sans noyau magnétique ou avec un noyau ouvert. La pluralité de spires 1 disjointes constituent un bobinage autour des branches 11 sensiblement parallèles du noyau magnétique 3. Lorsque ce bobinage est utilisé sans noyau magnétique, les spires 1 disjointes constituent une pluralité de branches de bobinage sensiblement parallèles.

Chaque spire 1 comporte une section plane inférieure 4 dans un plan inférieur, une section plane supérieure 5 dans un plan supérieur et deux sections planes montantes 12 et 13. Il est à noter que ces quatre éléments (la section plane inférieure 4, la section plane supérieure 5 et les deux sections planes montantes 12 et 13) ne sont pas reliés entre eux de façon à former une boucle comme, par exemple, dans le cas d'un bobinage solénoïde classique. En effet, les sections planes 4 et 5 peuvent appartenir à des conducteurs électriques distincts, chaque conducteur électrique passant du plan inférieur pour une branche prédéterminée au plan supérieur pour une branche adjacente et inversement. Les spires 1 remplissent la quasi-totalité de la surface enveloppe du bobinage, à l'écart 2 d'isolement minimum près.

On entend par surface enveloppe du bobinage une surface continue délimitée par le bobinage et reliant les spires adjacentes entre elles. La surface enveloppe du bobinage inclut ainsi les spires 1 et les écarts 2 d'isolement. Cette surface enveloppe du bobinage doit être remplie au maximum par les spires 1, l'écart 2 d'isolement servant uniquement à assurer l'isolation électrique entre les spires 1. Les écarts 2 d'isolement peuvent, par ailleurs être remplis par un matériau isolant.

Ainsi, sur la figure 1, les spires constituent une enveloppe quasi-totale des branches du noyau magnétique 3. Contrairement aux dispositifs de l'art antérieur, la micro-inductance utilise toute la place potentiellement disponible pour le bobinage et ne laisse pas d'espace inutilisé. La micro-inductance a ainsi une résistance plus faible pour un encombrement prédéterminé.

L'épaisseur du bobinage est un compromis entre la facilité de réalisation et le niveau de résistance désiré.

Les sections montantes 12a et 12b de deux branches adjacentes 11 a et 11 b disposées entre les deux branches adjacentes 11 a et 11 b, sont disposées en alternance (12a, 12b, 12a, 12b,...) dans un plan unique. Dans le mode de réalisation particulier représenté à la figure 1, ce plan unique est perpendiculaire au plan du noyau magnétique 3 et passe par l'axe C-C qui passe par les sections montantes 12a et 12b. Les spires 1 constituent une enveloppe quasi-totale des branches 11 du noyau magnétique, un écart 2 d'isolement minimum séparant les spires 1 adjacentes.

Ainsi, les spires 1 remplissent la quasi-totalité de la surface enveloppe du bobinage, le bobinage étant constitué par plusieurs branches de bobinage, avec ou sans noyau magnétique.

Les sections supérieure 5 et inférieure 4 représentent, compte tenu de leur dimensions, l'essentiel de la surface des spires. Ainsi, tandis que la longueur Lm (figure 1) des sections montantes 12 est, par exemple, de l'ordre de 20 microns, la longueur Ls des sections inférieures 4 et supérieures 5 est, par exemple, de l'ordre de plusieurs centaines de microns. Les sections supérieure 5 et inférieure 4 ont, de préférence, une forme sensiblement rectangulaire (voire figures 1 à 4), à laquelle s'ajoute des raccords aux sections montantes 12. La section supérieure 5 a avantageusement les mêmes dimensions et, de préférence, la même forme que la section inférieure 4 correspondant à la même spire 1 et elles sont, de préférence, alignées l'une par rapport à l'autre. Ainsi, elles se superposent complètement, c'est-à-dire leurs projections dans un plan parallèle aux sections supérieure 4 et inférieure 5 sont les mêmes.

Sur les figures 1-3, les sections supérieure 4 et inférieure 5 ont une largeur supérieure à la largeur des sections montantes 12a et 12b correspondantes disposées entre deux branches adjacentes 11 a et 11 b. La largeur des sections montantes 12a et 12b disposées entre deux branches adjacentes 11 a et 11 b est, de préférence, inférieure à la moitié de la largeur les sections supérieure 4 et inférieure 5 afin de permettre l'enchevêtrement des spires au niveau des croisements entre les spires. Ainsi, les sections supérieure 5 et inférieure 4 ont une largeur supérieure à la somme des largeurs des sections montantes 12 correspondantes disposées entre deux branches de bobinage adjacentes. Avantageusement, les sections montantes 12a et 12b ont la même surface.

Les sections montantes 13 disposées à l'extérieur d'une branche extérieure 11a de la micro-inductance peuvent présenter la même largeur que les sections supérieure 4 et inférieure 5 des spires 1 correspondantes de la même branche 11a.

Sur les figures 1-3, les sections supérieure 4 et inférieure 5 de chaque spire 1 correspondant à la branche 11a (à droite sur la figure 1) sont reliées par les sections montantes 13 disposées à l'extérieur. Les sections supérieure 4 et inférieure 5 de chaque spire 1 correspondant à la branche 11 d à l'autre extrémité (à gauche sur la figure 1) du noyau 3 sont reliées par les sections montantes 12c disposées entre les branches 11 c et 11 d adjacentes. Deux spires adjacentes correspondant à la branche 11 d à l'extrémité du noyau 3 (représentée à gauche sur la figure 1) sont reliées par une section montante 12d disposée à l'extérieur et une section de connexion 14 disposée dans le plan inférieur correspondant aux sections inférieures 4.

Le dimensionnement de ce bobinage peut se faire de la manière suivante illustrée à la figure 2. On définit la longueur C du noyau magnétique. On considérera que toutes les branches du noyau sont de même largeur WMAG. Les contraintes technologiques et électriques fixent les dimensions V des sections montantes 12, la distance inter-spire INT et l'espacement M entre le bobinage et le circuit magnétique. Il est à noter que la figure 2 n'est pas à l'échelle et que l'espacement M est, ainsi, variable sur la figure 2. La distance inter-spire INT entre deux spires adjacentes correspond à l'écart 2 d'isolement minimum. L'espacement entre les branches 1 doit au moins être I=V+2*M. Le bobinage peut alors être entièrement défini. Le nombre de spires par branche N (cinq sur la figure 2) est déterminé par le niveau d'inductance désiré. La largeur WMAX des sections supérieure 5 et inférieure 4 est calculée selon la formule WMAX=(C-2*WMAG-(N-1)*INT-2M)/N. La largeur WMIN des sections montantes 12 est calculée selon la formule WMIN=(WMAX-INT)/2. L'épaisseur de matériau conducteur est finalement fixée comme un compromis entre la facilité de réalisation et le niveau de résistance souhaité.

Sur la figure 4 est illustré une micro-inductance avec un noyau magnétique fermé 3 sensiblement annulaire dont seulement deux branches parallèles 11 sont couvertes d'un bobinage constituant une enveloppe quasi-totale des deux branches 11. Le même type de bobinage que celui précédemment décrit peut être utilisé.

Le mode de réalisation particulier permet d'améliorer les performances des systèmes inductifs et notamment d'augmenter l'inductance de la micro-inductance et la compacité du bobinage.

Dans le mode de réalisation particulier décrit, les spires constituent une enveloppe quasi-complète du noyau magnétique sur les branches parallèles entières du noyau multi-branche. Seuls les écarts 2 d'isolement minimum séparent les sections planes inférieures 4 de deux spires adjacentes, les sections planes supérieures 5 de deux spires adjacentes et deux sections montantes adjacentes. L'écart 2 d'isolement minimum dépend de la technologie de fabrication utilisée et des contraintes électromagnétiques. L'écart entre spires ne dépasse pas l'écart 2 d'isolement minimum.

Pour les composants intégrés utilisant des techniques de micro-fabrication classiques, les deux variantes ne présentent aucune difficulté de fabrication additionnelle par rapport aux systèmes conventionnels préexistants. Par exemple, les sections 5 supérieures et inférieures 4 peuvent respectivement être gravées dans des couches conductrices.

## Revendications

1. Bobinage comportant une pluralité de spires (1) disjointes constituant une pluralité de branches de bobinage sensiblement parallèles, chaque spire (1) comportant une section plane inférieure (4) rectangulaire dans un plan inférieur, une section plane supérieure (5) rectangulaire dans un plan supérieur et deux sections montantes (12a, 12b, 13), les sections montantes (12a, 12b) de deux branches adjacentes disposées entre les deux branches adjacentes étant disposées en alternance dans un plan unique, bobinage **caractérisé en ce que** les sections supérieure (5) et inférieure (4) correspondant à une même spire sont alignées l'une par rapport à l'autre et ont une largeur supérieure à la largeur des sections montantes (12) correspondantes disposées entre deux branches de bobinage adjacentes et les spires (1) remplissent la quasi-totalité de la surface enveloppe du bobinage, un écart (2) d'isolement minimum séparant les spires (1) adjacentes.

2. Bobinage selon la revendication 1, **caractérisé en ce que** les sections supérieure (5) et inférieure (4) correspondant à une même spire ont la même forme.

3. Bobinage selon l'une des revendications 1 et 2, **caractérisé en ce que** les sections supérieure (5) et inférieure (4) ont une largeur supérieure à la somme des largeurs des sections montantes (12) correspondantes disposées entre deux branches de bobinage adjacentes.

4. Bobinage selon l'une quelconque des revendications 1 à 3, **caractérisé en ce que** les sections montantes (13) disposées à l'extérieur d'une branche de bobinage extérieure du bobinage présentent la même largeur que les sections supérieure (5) et inférieure (4) des spires correspondantes.

5. Micro-inductance, **caractérisée en ce qu'**elle comporte un bobinage selon l'une quelconque des revendications 1 à 4.

6. Micro-inductance selon la revendication 5, **caractérisée en ce qu'**elle comporte un noyau magnétique enveloppé par le bobinage.

## Patentansprüche

1. Wicklung, welche eine Vielzahl von voneinander getrennten Windungen (1) enthält, die eine Vielzahl von im Wesentlichen parallel angeordneten Wicklungszweigen bilden, wobei jede Windung (1) einen rechtwinkligen unteren ebenen Teil (4) in einer unteren Ebene, einen rechtwinkligen oberen ebenen Teil (5) in einer oberen Ebene sowie zwei vertikale Teile (12a, 12b, 13) aufweist, wobei die vertikalen Teile (12a, 12b) zweier nebeneinander befindlicher Zweige, die zwischen den beiden nebeneinander befindlichen Zweigen angeordnet sind, abwechselnd in einer einzigen Ebene angeordnet sind,
**dadurch gekennzeichnet,**
**dass** der obere Teil (5) und untere Teil (4), die einer und derselben Windung entsprechen, miteinander fluchten und eine Breite aufweisen, die größer ist als die Breite der entsprechenden vertikalen Teile (12), die zwischen zwei nebeneinander befindlichen Zweigen angeordnet sind, und die Windungen (1) praktisch die Gesamtheit der Umhüllungsoberfläche der Wicklung ausfüllen, wobei ein minimaler Isolierungsabstand (2) die nebeneinander befindlichen Windungen (1) trennt.

2. Wicklung nach Anspruch 1,
**dadurch gekennzeichnet,**
**dass** der obere Teil (5) und untere Teil (4), die einer und derselben Windung entsprechen, die gleiche Form haben.

3. Wicklung nach einem der Ansprüche 1 und 2,
**dadurch gekennzeichnet,**
**dass** der obere Teil (5) und untere Teil (4) eine Breite haben, die größer ist als die Summe der Breiten der entsprechenden vertikalen Teile (12), die zwischen zwei nebeneinander befindlichen Wicklungszweigen angeordnet sind.

4. Wicklung nach einem der Ansprüche 1 bis 3,
**dadurch gekennzeichnet,**
**dass** die vertikalen Teile (13), die an der Außenseite eines äußeren Wicklungszweigs der Wicklung angeordnet sind, die gleiche Breite aufweisen wie der obere Teil (5) und untere Teil (4) der entsprechenden Windungen.

5. Drosselspule,
**dadurch gekennzeichnet,**
**dass** sie eine Wicklung nach einem der Ansprüche 1 bis 4 aufweist.

6. Drosselspule nach Anspruch 5,
**dadurch gekennzeichnet,**
**dass** sie einen Magnetkern aufweist, der von der Wicklung umhüllt wird.

## Claims

1. A coil comprising a plurality of non-joined turns (1) forming a plurality of substantially parallel coil branches, each turn (1) comprising a rectangular bottom flat section (4) in a bottom plane, a rectangular top flat section (5) in a top plane and two rising sections (12a, 12b, 13), the rising sections (12a, 12b) of two adjacent branches arranged between the two adjacent branches being arranged alternately in a single plane, a coil **characterized in that** the top (5) and bottom (4) sections corresponding to one and the same turn are aligned with respect to one another and have a larger width than the width of the corresponding rising sections (12) arranged between two adjacent coil branches, the turns (1) fill almost all of the enveloping surface of the coil, a minimum isolating gap (2) separating the adjacent turns (1).

2. The coil according to claim 1, **characterized in that** the top (5) and bottom (4) sections corresponding to one and the same turn have the same shape.

3. The coil according to one of claims 1 and 2, **characterized in that** the top (5) and bottom (4) sections have a larger width than the sum of the widths of the corresponding rising sections (12) arranged between two adjacent coil branches.

4. The coil according to any one of claims 1 to 3, **characterized in that** the rising sections (13) arranged outside an external branch of the coil present the same width as the top (5) and bottom (4) sections of the corresponding turns.

5. A micro-inductor, **characterized in that** it comprises a coil according to any one of claims 1 to 4.

6. The micro-inductor according to claim 5, **characterized in that** it comprises a magnetic core enveloped by the coil.
